# EUROPÄISCHE PATENTSCHRIFT

(11) **EP 4 377 196 B1**
(45) Veröffentlichungstag und Bekanntmachung des Hinweises auf die Patenterteilung: **18.06.2025**
(21) Anmeldenummer: 22751730.7
(22) Anmeldetag: 20.07.2022
(51) Int. Cl.: B63B 27/36

(54) **WASSERFAHRZEUG MIT EINER AUFNAHMERAMPE FÜR VERSCHIEDENARTIGE UND NICHT SPEZIELL VORBEREITETE KLEINERE BOOTE**
WATERCRAFT HAVING A RECEIVING RAMP FOR SMALLER BOATS OF VARIOUS TYPES WHICH ARE NOT SPECIFICALLY PREPARED
VÉHICULE NAUTIQUE COMPORTANT UNE RAMPE DE RÉCEPTION POUR DE PETITS BATEAUX DE TYPES DIFFÉRENTS ET NON PRÉPARÉS DE MANIÈRE SPÉCIFIQUE

(30) Priorität: 27.07.2021 DE 102021208100
(43) Veröffentlichungstag der Anmeldung: 05.06.2024
(73) Patentinhaber: thyssenkrupp Marine Systems GmbH, 24143 Kiel (DE); thyssenkrupp AG, 45143 Essen (DE)
(72) Erfinder: KÖNIG, Stefan, 23899 Gudow (DE); DRAEGER, Jörg, 23845 Seth (DE); VON HOLT, Marie, 21224 Rosengarten (DE)
(74) Vertreter: thyssenkrupp Intellectual Property GmbH
(86) Internationale Anmeldenummer: PCT/EP2022/070367
(87) Internationale Veröffentlichungsnummer: WO 2023/006548

(56) Entgegenhaltungen:
- WO-A1-2014/062131
- WO-A1-2019/101590
- DE-A1- 3 938 188
- US-A1- 2021 114 694

## Beschreibung

Die Erfindung betrifft ein Überwasserfahrzeug und insbesondere eine Aufnahmerampe des Wasserfahrzeugs, welche es ermöglicht verschiedenste Boote aufzunehmen, welche insbesondere keine besonderen Vorbereitungen zur Aufnahme aufweisen.

Aufnahmerampen sind üblich, beispielsweise weisen Seenotrettungskreuzer entsprechende Rampen auf, von denen ein Beiboot abgesetzt und wieder aufgenommen werden kann. Hierbei sind jedoch Rampe und Beiboot exakt aufeinander abgestimmt, sodass ein Seenotrettungskreuzer üblicherweise nur das für exakt diesen Seenotrettungskreuzer gebaute Beiboot oder ein entsprechendes baugleiches Beiboot aufnehmen kann.

Es gibt jedoch zunehmend die Anforderung, dass in eine solche Aufnahmerampe verschiedenste Boote aufnehmbar sein sollten. Hierfür seien beispielhaft zwei relevante Szenarien genannt:
Zum einen ist es vorteilhaft, wenn gerade bei der Zusammenarbeit verschiedener Marinen ein Beiboot von einem Schiff abgesetzt und von einem anderen wieder aufgenommen werden kann. Dieses kann beispielsweise zur Durchführung einer Mission sinnvoll sein, es kann aber auch zum Beispiel der Evakuierung der Besatzung eines Schiffes dienen. Sind aber Schiffe verschiedener Marinen verschiedener Nationen beteiligt, so ist dieses oftmals aufgrund fehlender Kompatibilität nicht möglich.

Ein zweites wichtiges Einsatzgebiet findet sich derzeit beispielsweise im Mittelmeer, wo regelmäßig überladene Boote mit Flüchtlingen aufgefunden werden. Auch hier kann die Aufnahme als schnellster Form der Rettung aller Personen an Bord bevorzugt sein. Solche Flüchtlingsboote können natürlich keinerlei besondere Merkmale aufweisen, welche für eine spezielle Aufnahme in eine Aufnahmerampe notwendig sein würden.

Daher gibt es bereits einige erste Systeme, welche Wasserfahrzeuge ohne spezielle Aufnahmemerkmale aufnehmen können. Beispielsweise aus der WO 2019/101590 A1 ist eine Aufnahmevorrichtung mit Förderbändern für ein Wasserfahrzeug bekannt. Die durchgehenden Förderbänder erfordern jedoch eine präzise Anpassung an das jeweilige Wasserfahrzeug beziehungsweise seiner Rumpfform.

Aus der US 2021/0114694 A1 ist ein Aufnahmesystem, beispielswiese für kleine Wassersportfahrzeuge, bekannt.

Aus der DE 39 38 188 A1 ist ein Verfahren und eine Vorrichtung zum Aufholen eines Bootes bekannt.

Aus der WO 2014 / 062 131 A1 ist eine Vorrichtung zum Aussetzen und Aufnehmen eines Wasserfahrzeugs bekannt.

Aus der WO 2019 / 101 590 A1 ist eine Aufnahmevorrichtung und ein Aufnahmeverfahren mit Förderbändern für ein Wasserfahrzeug bekannt.

Aufgabe der Erfindung ist es, ein robustes und anpassbares System für eine Aufnahmerampe bereitzustellen, welches unterschiedliche kleinere Wasserfahrzeuge aufzunehmen vermag, insbesondere auch mit unterschiedlichen Rumpfformen, beispielsweise Schlauchboote mit flachen Rumpf, klassische Boote mit V-förmigen Rumpf oder auch kleine Doppelrumpfboote. Die einzige beschränkende Anforderung an das kleinere Wasserfahrzeug sollte sein, dass dieses nach Länge, Tiefgang, Höhe und Breite in die Aufnahmerampe des Wasserfahrzeugs passt.

Gelöst wird diese Aufgabe durch Überwasserfahrzeug mit den in Anspruch 1 angegebenen Merkmalen. Vorteilhafte Weiterbildungen ergeben sich aus den Unteransprüchen, der nachfolgenden Beschreibung sowie den Zeichnungen.

Das erfindungsgemäße Überwasserfahrzeug weist eine Aufnahmerampe auf. Auf der Aufnahmerampe kann ein Kleinwasserfahrzeug aufgenommen werden.

Der Begriff Kleinwasserfahrzeug wird im Sinne der Erfindung nur verwendet, um das kleinere Wasserfahrzeug, welches aufgenommen werden soll, sprachlich von dem größeren Überwasserfahrzeug mit der Aufnahmerampe leicht unterscheidbar zu machen. Erfindungsgemäß umfasst Kleinwasserfahrzeug alle möglichen Wasserfahrzeuge, die von einem Überwasserfahrzeug aufgenommen und abgesetzt werden sollen. Beispielsweise kann es sich um Schlauchboote oder um Starrrumpfboote, wie diese beispielsweise als Beiboote, Rettungsboote oder Boote für Missionen von Einsatzkräften Verwendung finden. Es kann sich hierbei auch um unbemannte Wasserfahrzeuge handeln, beispielsweise das ARCIMS von Atlas Elektronik, welches als Doppelrumpfboot ausgeführt ist. Das Kleinwasserfahrzeug kann auch ein Unterwasserfahrzeug sein, welches im aufgetauchten Zustand aufgenommen wird.

Das Überwasserfahrzeug ist dabei zur Aufnahme von verschiedenen, nicht speziell zur Aufnahme auf dieses Überwasserfahrzeug vorbereiteten Kleinwasserfahrzeugen ausgebildet. Ziel ist es, möglichst viele verschiedene Kleinwasserfahrzeuge aufnehmen zu können, welche lediglich größenmäßig passen müssen. Selbstverständlich können Wasserfahrzeuge nicht aufgenommen werden, die zu groß für die Aufnahmerampe sind. Es geht jedoch gerade darum, nicht nur ganz spezifische Beiboote absetzen und wieder aufnehmen zu können, also Boote die beispielsweise eine ganz spezifische Kopplungsvorrichtung aufweisen.

Die Aufnahmerampe weist eine Aufnahmerichtung auf. Das Kleinwasserfahrzeug wird entlang der Aufnahmerichtung in die Aufnahmerampe aufgenommen. Die Aufnahmerichtung ist somit die Bewegungsrichtung, in der ein Kleinwasserfahrzeug an Bord des Überwasserfahrzeugs genommen wird. Üblicherweise befindet sich die Aufnahmerampe am Heck eines Überwasserfahrzeugs. Dann entspricht die Aufnahmerichtung üblicherweise auch der Längsachse und der Bewegungsrichtung des Überwasserfahrzeugs. Eine Aufnahmerampe kann aber auch seitlich angeordnet werden, in diesem Fall wäre die Aufnahmerichtung beispielsweise quer zur Längsrichtung des Überwasserfahrzeugs. Dieses kann beispielsweise vorteilhaft sein, wenn ein Überwasserfahrzeug mit mehreren Aufnahmerampen ausgestattet werden soll.

Die Aufnahmerampe weist eine erste Aufnahmevorrichtung auf, wobei die erste Aufnahmevorrichtung 8 bis 200, bevorzugt 8 bis 100, weiter bevorzugt 8 bis 50, besonders bevorzugt 8 bis 20 Achsenbaugruppen aufweist.

Jede Achsenbaugruppe weist ein mittleres Achselement auf. Das mittlere Achselement ist quer zur Aufnahmerichtung angeordnet. Das mittlere Achselement ist horizontal angeordnet. Bevorzugt ist das mittlere Achselement starr horizontal angeordnet. Horizontal ist in diesem Zusammenhang parallel zur Wasseroberfläche bei normaler Schiffslage und ohne Wellenbewegung oder andere Schiffsbewegungen zu verstehen. Starr ist in diesem Zusammenhang als ortsfest im Verhältnis zum Überwasserfahrzeug zu verstehen. Das mittlere Achselement kann somit rotieren, aber seine Position im Verhältnis zum Überwasserfahrzeug nicht verändern, also beispielsweise nicht verkippt oder verschoben werden.

Die Achsenbaugruppe weist zwei seitliche Achselemente auf.

Das mittlere Achselement weist wenigstens ein erstes Rollenelement und jedes seitliche Achselement weist wenigstens ein zweites Rollenelement auf. Die ersten Rollenelemente und die zweiten Rollenelemente sind zum Kontakt mit dem Kleinwasserfahrzeug ausgebildet. Auf den Rollenelementen soll das Kleinwasserfahrzeug liegen (tragende Funktion) und durch die Rollenelemente soll das Kleinwasserfahrzeug bewegt werden (antreibende Funktion).

Das mittlere Achselement ist an beiden Enden jeweils über eine mechanische Kopplung mit den seitlichen Achselementen verbunden. Die mechanische Kopplung dient dazu, dass das mittlere Achselement und die seitlichen Achselemente gemeinsam drehbar sind. Wird eines der Achsenelemente angetrieben, so treibt das angetriebene Achselement das andere über die mechanische Kopplung an. Die mechanische Kopplung kann beispielsweise auch mittels Bändern, Zahnrädern, Reibrädern, Gleichlaufgelenken, Gelenkwellen, elastischen Wellen oder dergleichen erfolgen. Die seitlichen Achselemente sind relativ zum mittleren Achselement schwenkbar. Die mechanische Kopplung kann ein Gelenk, beispielsweise ein Kreuzgelenk, sein. Entsprechend ist das Gelenk vorzugsweise in der Schwenkachse des seitlichen Achselements angeordnet. Durch diese Schwenkbarkeit kann sich die Aufnahmevorrichtung an unterschiedliche Rumpfformen anpassen. Die Schwenkbarkeit ist dabei bevorzugt in einem 90 ° Winkel zur Ebene gegeben, in welcher die Aufnahmerampe angeordnet ist. Weist die Aufnahmerampe beispielsweise eine Steigung von 20 ° auf, so sind die seitlichen Achselemente senkrecht zu diese Ebene und damit in einer Ebene, die im Winkel von 20 ° zur Senkrechten steht, schwenkbar.

Die erste Aufnahmevorrichtung weist einen ersten Antrieb auf, wobei der erste Antrieb mit einem mittleren Achselement kraftschlüssig verbunden ist. Jeweils genau zwei direkt (unmittelbar) benachbarte mittlere Achselemente sind derart miteinander verbunden, dass die jeweils genau zwei benachbarten mittleren Achselemente gemeinsam rotierend verbunden sind. Somit ist jedes mittlere Achselement mit jedem direkt benachbarten mittleren Achselement in direkter Weise kraftschlüssig verbunden, wobei zwischen zwei benachbarten mittleren Achselementen somit eine kraftschlüssige Verbindung besteht, die genau und ausschließlich die beiden benachbarten mittleren Achselemente kraftschlüssig miteinander verbindet. Es handelt sich also eben nicht um eine kraftschlüssige Verbindung, die alle mittleren Achselemente miteinander verbindet, beispielsweise ein durchgehendes Förderband. Unter gemeinsam rotierend verbunden ist zu verstehen, dass die Kraft zum Antrieb der Rotation jeweils von einem mittleren Achselement auf das jeweils nächste benachbarte mittlere Achselement weitergegeben wird. Bevorzugt ist der erste Antrieb mit dem mittleren Achselement verbunden, welches von der Aufnahmeseite am weitesten entfernt liegt. Die Aufnahmeseite ist die Seite der ersten Aufnahmevorrichtung, die dem Wasser zugewandt ist, welches bei einer schrägen Anordnung der Aufnahmevorrichtung zugleich dem tiefsten Punkt der Aufnahmevorrichtung entspricht. Der erste Antrieb ist somit bevorzugt an dem höchsten Punkt angeordnet oder dem der Schiffsmitte am nächsten liegenden Punkt der Aufnahmevorrichtung angeordnet. Somit liegt der erste Antrieb in Aufnahmerichtung am Ende der Aufnahmevorrichtung.

Vorteil dieser Aufnahmevorrichtung ist zum einen die Anpassbarkeit an verschiedene Rumpfformen sowie der vergleichsweise flexible und unspezifische Antrieb. Zum anderen wird keine besondere Befestigung am Kleinwasserfahrzeug benötigt, um beispielsweise einen Haken oder dergleichen zu befestigen. Auch wird der Antrieb nicht über ein zentrales Förderband oder dergleichen realisiert. Vielmehr wird durch die Verknüpfung aller Elemente ein flächiger Antrieb über Haftreibung erzielt. Selbst ein Zweirumpfboot, welches in der Mitte somit nicht auf den ersten Rollenelementen aufliegt, wird durch die Kopplung der mittleren Achselemente und der seitlichen Achselemente dann über die zweiten Rollenelemente angetrieben. Hierdurch wird die Flexibilität erreicht, die notwendig ist, um beliebige Beiboote, Rettungsboote, Einsatzboote oder Flüchtlingsboote an Bord nehmen zu können.

In einer weiteren Ausführungsform der Erfindung weist jedes mittlere Achselement, welches zu zwei weiteren mittleren Achselementen benachbart angeordnet ist, eine erste Verbindungsvorrichtung zur kraftschlüssigen Verbindung mit einem benachbart angeordneten mittleren Achselement und eine zweite Verbindungsvorrichtung zur kraftschlüssigen Verbindung mit dem anderen, gegenüberliegenden benachbart angeordneten mittleren Achselement auf. Eine Verbindungsvorrichtung kann beispielweise ein Keilriemen, ein Zahnriemen oder ein oder mehr Zahnräder sein. Wichtig ist, dass die Verbindungsvorrichtung jeweils immer nur genau zwei benachbarte mittlere Achselemente kraftschlüssig verbindet und nicht, wie beispielsweise ein umlaufendes Förderband, mehrere oder alle mittleren Achselemente. Ausnahme bilden hier somit nur die beiden äußeren mittleren Achselemente, die naturgemäß jeweils nur ein benachbartes mittleres Achselement aufweisen und somit mit nur einer ersten Verbindungsvorrichtung mit dem einen benachbarten mittleren Achselement verbunden sind.

In einer weiteren Ausführungsform der Erfindung ist die erste Verbindungsvorrichtung vollständig unterhalb der des höchsten Punktes des ersten Rollenelements angeordnet. Somit ist die Kraftübertragung zwischen den mittleren Achselementen vollständig getrennt von der Kraftübertragung von den ersten Rollenelementen auf ein Kleinwasserfahrzeug.

In einer weiteren Ausführungsform der Erfindung weist jedes mittlere Achselement wenigstens zwei erste Rollenelemente auf.

In einer weiteren Ausführungsform der Erfindung weist jedes seitliche Achselement wenigstens zwei zweite Rollenelemente auf.

Durch die Steigerung der Zahl der Rollenelemente und deren räumlichen Verteilung entlang der Achselemente wird eine größere Flexibilität erreicht.

**In** einer weiteren Ausführungsform der Erfindung wird die Verbindung, über welche die zwei benachbarten mittleren Achselemente gemeinsam rotierend verbunden sind, zwischen zwei benachbarten mittleren Achselementen mit einem Keilriemen, einem Zahnriemen oder einem Zahnrad hergestellt. **In** einer weiterführenden Ausführungsform der Erfindung sind die Verbindungen zwischen benachbarten mittleren Achselementen jeweils alternierend auf den gegenüberliegenden Enden der mittleren Achselemente angeordnet. Hierdurch wird eine Kraftübertragung auf alle Achselemente erreicht, ein aufgenommenes Kleinwasserfahrzeug kann auf diese Weise einfach und effizient angetrieben werden. Außerdem ermöglicht diese Bauweise eine modulare Fertigung sowie die einfache Nachrüstung sowie die Integration einer erfindungsgemäßen Aufnahmevorrichtung auf verschiedene Überwasserfahrzeuge, bei denen die Länge der Aufnahmerampe unterschiedlich ist.

**In** einer weiteren Ausführungsform der Erfindung weist das zwei benachbarten mittleren Achselementen verbindende Element, beispielweise ein Keilriemen oder ein Zahnriemen, wenigstens 50 % der Breite der Rollenelemente auf, sofern alle Rollenelemente die gleiche Breite aufweisen. Weisen die ersten Rollenelemente und die zweiten Rollenelemente unterschiedliche Breiten auf, so weist das Element wenigstens 50 % der Breite des schmaleren Rollenelements auf.

In einer weiteren Ausführungsform der Erfindung ist das Element ein Zahnriemen und jedes mittlere Achselement weist zwei Riemenzahnräder zur Kraftübertragung auf die Zahnriemen auf. Bevorzugt ist der Durchmesser der Riemenzahnräder zwischen 0,5 und 0,8 mal so groß wie der Durchmesser erst ersten Rollenelemente.

In einer weiteren Ausführungsform der Erfindung ist das Element ein Zahnriemen oder ein Keilriemen, wobei die Länge des Elements so gewählt ist, dass dieser exakt über zwei benachbarte mittlere Achselemente, gegebenfalls inklusive Zahnrad oder dergleichen, passt. Nachteil ist, dass bei exakt passender Länge ein Austausch nur durch den Ausbau der gesamten Achselemente erfolgen kann. Dafür ist die Kraftübertragung jedoch optimal.

In einer weiteren Ausführungsform der Erfindung ist das Element ein Zahnriemen oder ein Keilriemen. Zusätzlich ist unter dem Element und jeweils zwischen zwei mittleren Achselementen ein Spannelement angeordnet. Ein Spannelement kann beispielsweise eine von unten federbelastete Rolle sein, die von unten gegen den Zahnriemen oder den Keilriemen drückt und somit die Spannung aufrecht erhält und damit für eine zuverlässige Kraftübertragung sorgt.

In einer weiteren Ausführungsform der Erfindung werden die seitlichen Achselemente durch ein kraftbelastetes Element in einer oberen Position gehalten und können durch ein aufgenommenes Kleinwasserfahrzeug in eine variable, von der Form des Rumpfes des Kleinwasserfahrzeugs abhängige Position bewegt werden. In einer bevorzugten Weiterbildung dieser Ausführungsform der Erfindung sind die seitlichen Achselemente in einem Winkel zwischen 0 ° und 50 ° relativ zum mittleren Achselement bewegbar. Beispielsweise und insbesondere werden die seitlichen Achselemente durch ein kraftbelastetes Element in Form einer Feder in der oberen Position gehalten, wobei die Feder bevorzugt an dem dem mittleren Achselement entgegengesetzten Ende des seitlichen Achselements kraftschlüssig verbunden ist.

In einer weiteren Ausführungsform der Erfindung sind unter den seitlichen Achselementen Auflageelemente vorhanden, über welche eine Kraftabführung in der untersten Stellung der seitlichen Achselemente erfolgt. Diese Auflageelemente können ein Federelement aufweisen, um bei der Herstellung des Kontakts ein zu hartes Auftreffen und damit eine Materialbelastung zu vermeiden.

In einer weiteren Ausführungsform der Erfindung sind jeweils 2 bis 8 Achsenbaugruppen zu einem Modul zusammengefasst und jeweils modulweise in die erste Aufnahmevorrichtung eingebaut. Insbesondere kann eine Achsenbaugruppe ein unteres Rahmenelement aufweisen. Hierdurch ist ein schneller Einbau in ein Überwasserfahrzeug möglich und auch eine einfache Längenanpassung an die Länge der Aufnahmerampe. Weiter wird hierdurch auch ein einfacher modularer Austausch, insbesondere auch auf See ermöglicht.

In einer weiteren Ausführungsform der Erfindung sind die Achsenbaugruppen in einem Gestell montiert, wobei das Gestell ein Teilmodul bildet, wobei durch das Verbinden von Teilmodulen ein Modul herstellbar ist.

In einer weiteren Ausführungsform der Erfindung ist das Modul funktional rotationssymmetrisch. Das bedeutet, dass das Modul in beide Richtungen in die Aufnahmevorrichtung eingebaut werden kann.

In einer weiteren Ausführungsform der Erfindung ist die Achsenbaugruppe funktional rotationssymmetrisch. Das bedeutet, dass die Achsenbaugruppe in beide Richtungen in die Aufnahmevorrichtung eingebaut werden kann.

In einer weiteren Ausführungsvorrichtung weist jedes Modul einen Antrieb auf. Dieses hat den Vorteil, dass die Module nicht verbunden werden müssen. Diese Ausführungsform ist insbesondere bei vergleichswiese großen Modulen, insbesondere mit 8 bis 20 Achsenbaugruppen vorteilhaft.

In einer weiteren Ausführungsform der Erfindung weist das Modul einen Träger auf oder das Modul kann auf einem Träger, einem Balken oder einer Schiene montiert werden. Die Träger können miteinander gekoppelt werden. Die Träger oder die Schienen weisen bevorzugt Ausrichtungshilfen zueinander und/oder zu dem Überwasserfahrzeug auf. Die Ausrichtungshilfen können beispielsweise in Form von Nut und Formstein oder Stift und Loch oder in einer Formpassung zum Deck ausgebildet sein.

In einer weiteren Ausführungsform der Erfindung weist jedes Modul wenigstens eine, bevorzugt wenigstens drei Kopplungselemente zur Ankopplung an eine Hebevorrichtung, beispielsweise einen Kran auf. Hierbei kann ein Kopplungselement in Form eine Öse oder eines Hakens ausgebildet sein.

In einer weiteren Ausführungsform der Erfindung weist die Aufnahmerampe eine Heckklappe auf. Über die Heckklappe kann die Aufnahmerampe vorzugsweise verschlossen werden. Die Heckklappe weist wenigstens eine erste Heckklappenachse auf und die erste Heckklappenachse weist wenigstens ein drittes Rollenelement auf. Die erste Heckklappenachse ist kraftschlüssig mit dem der ersten Heckklappenachse nächstliegenden mittleren Achselement kraftschlüssig verbunden. Besonders bevorzugt ist die erste Heckklappenachse auf der Drehachse der Heckklappe angeordnet. Hierdurch ist der Kraftschluss zwischen dem der ersten Heckklappenachse nächstliegenden mittleren Achselement und der ersten Heckklappenachse unabhängig von der Stellung der Heckklappe in einfachster Weise gewährleistet. Alternativ kann ein Kraftschlusselement, beispielsweise ein Zahnrad auf der Drehachse der Heckklappe angeordnet werden. Durch die faktische Verlängerung der Aufnahmevorrichtung auf die Heckklappe wird der Aufnahmepunkt für ein Kleinwasserfahrzeug weiter nach unter verlegt. Somit kann beispielsweise die Aufnahmerampe höher innerhalb des Überwasserfahrzeugs angeordnet werden oder es können Kleinwasserfahrzeuge mit einem größeren Tiefgang aufgenommen werden.

In einer weiteren Ausführungsform der Erfindung weist die Heckklappe wenigstens eine zweite Heckklappenachse auf, wobei die erste Heckklappenachse und die zweite Heckklappenachse kraftschlüssig miteinander verbunden sind. Bevorzugt weist die Heckklappe wenigstens zwei zweite Heckklappenachsen auf, wobei jeweils zwei benachbarte Heckklappenachsen jeweils kraftschlüssig miteinander verbunden sind.

Durch diese Art der Heckklappe kann der Antrieb leicht unter Wasser und damit unter ein auf dem Wasser ankommendes Kleinwasserfahrzeug gebracht werden.

In einer weiteren Ausführungsform der Erfindung weist die Heckklappe einen Heckklappenantrieb auf, wobei der Heckklappenantrieb zum Öffnen und Schließen, insbesondere zum Heben und Senken, der Heckklappe ausgebildet ist.

In einer weiteren Ausführungsform der Erfindung weist die Heckklappe ein Verriegelungselement auf, wobei das Verriegelungselement zur Fixierung der Heckklappe in der geschlossenen Position dient.

In einer weiteren Ausführungsform der Erfindung weist die Aufnahmevorrichtung wenigstens eine Bremse, beispielsweise einen Bremskeil, zum Abbremsen oder Blockieren eines ersten Rollenelements auf. Bevorzugt ist der Bremskeil so angeordnet, dass dieser durch eine seitliche Bewegung unter und damit gegen ein Rollenelement geschoben werden kann und dieses so abbremst oder gar blockiert. Die Bremse dient insbesondere dazu, die Aufnahmevorrichtung zu stoppen, falls ein die mittleren Achselemente kraftschlüssig verbindendes Element, beispielsweise ein Keilriemen oder ein Zahnriemen, nicht mehr funktionsfähig ist, also beispielsweise, wenn ein Zahnriemen reißt. So kann die Bremse, beispielsweise durch den Bremskeil, ein Abrutschen des Kleinwasserfahrzeugs und damit möglicherweise der Verlust auf See verhindert werden.

In einer weiteren Ausführungsform der Erfindung weist die Aufnahmevorrichtung wenigstens eine Bremse, insbesondere einen Bremskeil, für jeweils 2, 3, 4, 5 oder 6 Achsenbaugruppen auf. Somit an jeder zweiten, dritte, vierten, fünften oder sechsten Achsenbaugruppe ein Bremskeil angeordnet. Hierdurch wird zum einen erreicht, dass eine ausreichende Bremskraft erzielt wird. Zum anderen ist die Zahl der bei einer Störung der Verbindung zwischen zwei benachbarten mittleren Achselemente auf maximal die Anzahl der Achsenbaugruppen zwischen zwei Bremskeilen beschränkt.

In einer weiteren Ausführungsform der Erfindung ist die Bremse elektrisch auslösbar. Der Vorteil der elektrischen Auslösung ist vor allem die einfachere Integration. Hydraulische oder pneumatische Systeme können zwar leicht große Kräfte entwickeln, sind aber bei der Integration in die Schiffssysteme aufwändig.

In einer weiteren Ausführungsform der Erfindung weist jedes Modul eine Bremse auf.

In einer weiteren Ausführungsform weist jede mit einer Bremse versehene Achsenbaugruppe einen Sensor auf, welcher eine schnelle Rotation der Achse, insbesondere eine kraftarme Rotation detektieren kann und im Fall dieser die Bremse auslöst.

In einer weiteren Ausführungsform der Erfindung weist die Aufnahmerampe eine zweite Aufnahmevorrichtung auf, wobei die zweite Aufnahmevorrichtung in Aufnahmerichtung hinter der ersten Aufnahmevorrichtung angeordnet ist. Die zweite Aufnahmevorrichtung dient somit praktisch als Parkposition für ein zweites Kleinwasserfahrzeug, während über die erste Aufnahmevorrichtung ein weiteres Kleinwasserfahrzeug aufgenommen oder abgesetzt werden kann. Durch die Anordnung hintereinander kann das zweite Kleinwasserfahrzeug nur ins Wasser gebracht werden beziehungsweise aufgenommen werden, wenn die erste Aufnahmevorrichtung leer ist, also kein Kleinwasserfahrzeug dort befindlich ist. Die zweite Aufnahmevorrichtung weist einen zweiten Antrieb auf, sodass die erste Aufnahmevorrichtung und die zweite Aufnahmevorrichtung zusammen oder getrennt betrieben werden können. Bevorzugt ist die erste Aufnahmevorrichtung geneigt angeordnet und die zweite Aufnahmevorrichtung weniger stark geneigt oder horizontal angeordnet.

Nachfolgend ist das erfindungsgemäße Überwasserfahrzeug anhand eines in den Zeichnungen dargestellten Ausführungsbeispiels näher erläutert.
Fig. 1 Aufnahmerampe in perspektivischer Aufsicht
Fig. 2 Vergrößerung oberes Ende
Fig. 3 Vergrößerung unteres Ende
Fig. 4 Modul
Fig. 5 Zahnriemen und Bremskeil
Fig. 6 seitliches Achselement
Fig. 7 Ins Wasser gelassene Heckklappe
Fig. 8 verschiedene Kleinwasserfahrzeuge auf der Aufnahmevorrichtung
Fig. 9 Aufnahmerampe mit Kleinwasserfahrzeug im Querschnitt

In Fig. 1 ist eine Aufnahmerampe 10 in seitlicher perspektivischer Aufsicht gezeigt. Zur Vereinfachung wird auf weitere Details des Überwasserfahrzeugs verzichtet. In Aufnahmerichtung 280 am Anfang der Aufnahmevorrichtung 20 ist eine Heckklappe 40 gezeigt und am anderen Ende der erste Antrieb 30. Ausschnittsvergrößerungen sind in Fig. 2 und Fig. 3 gezeigt.

Fig. 2 zeigt das obere Ende der Aufnahmevorrichtung 20. Zu erkennen sind hintereinander angeordnete Achsenbaugruppen. Diese weisen jeweils zentral ein mittleres Achselement 50 und jeweils an den Enden davon zwei seitliche Achselemente 60 auf. Jedes mittlere Achselement 50 ist mit zwei ersten Rollenelementen 70 versehen und jedes seitliche Achselement 60 mit zwei zweiten Rollenelementen 80, wobei die zwei zweiten Rollenelemente 80 vergleichsweise eng beieinander angeordnet sind. Die seitlichen Achselemente 60 können um eine Schwenkachse 110 verschwenkt werden und sich so unterschiedlichen Rumpfformen von Kleinwasserfahrzeugen anpassen. Hierzu sind die seitlichen Achselemente 60 mit Federmodulen 90 verbunden, welche die seitlichen Achselemente 60 Belastung durch ein Kleinwasserfahrzeug in der obersten Position halten.

Um die Achsen der Achsenbaugruppen anzutreiben sind die jeweils benachbarten mittleren Achselemente 50 jeweils über einen Zahnriemen 100 miteinander verbunden. Der erste Antrieb 30 sorgt über einen Antriebszahnriemen 170 für den Antrieb.

In Fig. 3 ist der Heckbereich mit der Heckklappe 40 zu sehen. Von der Aufnahmevorrichtung 20 sind die mittleren Achselemente 50 mit den ersten Rollenelementen 70 zu sehen, welche mit Zahnriemen 100 verbunden sind. Auf der Drehachse der Heckklappe 40 ist eine erste Heckklappenachse angeordnet. Welche kraftschlüssig mit dem nächstliegenden mittleren Achselement 50 verbunden ist. Auf der Heckklappe 40 sind zwei zweite Heckklappenachsen 140 angeordnet, welche jeweils vier dritte Rollenelemente 150 aufweisen. Zusätzlich sind an den oberen, äußeren Ecken der Heckklappe 40 Fender 160 angeordnet, was in Fig. 7 gut zu erkennen ist.

Die Fig. 4, Fig. 5 und Fig. 6 zeigen Vergrößerungen einzelner Komponenten.

In Fig. 4 ist ein Modul bestehend aus vier Achsbaugruppen gezeigt. Durch einen Modulrahmen 180 können die Module leicht vorgefertigt und schnell in ein Überwasserfahrzeug integriert werden. Auch der Austausch ist hierdurch erleichtert. In dieser Ansicht ist vor allem das Gelenk 200 gut zu erkennen, welches das mittlere Achselement 50 mit den seitlichen Achselementen 60 verbindet. Die Gelenke 200 sind auf der Schwenkachse 110 angeordnet, sodass die Drehung der Achsen unabhängig vom Winkel übertragen werden kann. Des Weiteren sind Kontaktelemente 190 zu erkennen, die eine Stabilisierung der seitlichen Achselemente in der untersten Position bewirken, beispielsweise wenn ein Kleinwasserfahrzeug mit einem sehr flachen Boden aufgenommen wird.

Fig. 5 zeigt einen Querschnitt durch zwei benachbarte Achsenbaugruppen, sodass nur das halbe mittlere Achselement 50 und ein seitliches Achselement 60, welches vom Schnitt hinter dem mittleren Achselement 50 angeordnet ist, zu sehen ist. Hierdurch ist der die beiden mittleren Achselemente 50 verbindende Zahnriemen 100 durch die ersten Rollenelemente 70 teilweise verdeckt. Erkennbar ist hier ein Spannelement 230, welches von unten gegen den Zahnriemen 110 drückt und so die Spannung des Zahnriemens 100 aufrecht erhält. Des Weiteren ist der auf dem Modulrahmen 180 angeordnete Bremskeil 210 zu sehen, welcher durch den Bremsmotor 220, beispielsweise in Form eines Verstellzylinders, bewegt werden kann. Wird der Bremskeil 210 in der gezeigten Geometrie nach rechts bewegt, so bremst oder blockiert dieser Bremskeil 210 das rechte erste Rollenelement 70. Ebenfalls gut erkennbar sind die für jedes seitliche Achselement 60 getrennten Schwenkachsen 110, sodass eine optimale Anpassung an die üblicherweise in Längsrichtung variierende Rumpfform möglich ist.

In Fig. 6 ist nur das seitliche Achselement 60 vergrößert dargestellt. Das Federmodul 90 ist halbtransparent dargestellt, um die innenliegende Feder zu zeigen.

Fig. 7 zeigt die Aufnahmerampe 10, wobei die Heckklappe 40 in das Wasser herabgelassen ist. Die dritten Rollenelemente 150 sind nun unter Wasser angeordnet und können so leicht ein Kleinwasserfahrzeug aufnehmen.

Fig. 8 zeigt einen Querschnitt von drei verschiedenen angedeuteten Kleinwasserfahrzeugen 240, 250, 260. Die seitlichen Achselemente befinden sich in einer auf etwa 11 ° abgesenkten Form, um sich an den flachen Boden des zweirümpfigen Kleinwasserfahrzeugs 260 anzupassen. Bei einem steileren Winkel, beispielsweise etwa 40 ° würden sich die seitlichen Achselemente mit den zweiten Rollenelementen 80 an den V-förmigen Rümpf des Kleinwasserfahrzeugs 240 anpassen.

Insbesondere am Fall des zweirümpfigen Kleinwasserfahrzeugs 260 ist der Vorteil der erfindungsgemäßen Vorrichtung zu erkennen. Beispielsweise ein zentrales Förderband könnte den Rumpf nicht erfassen und damit das Kleinwasserfahrzeug 260 nicht an Bord nehmen.im vorliegenden Falle dienen alle Rollenelemente in allen Lagen zum Antrieb für das Kleinwasserfahrzeug 240, 250, 260. Somit kann die erfindungsgemäße Aufnahmevorrichtung beliebige, nicht vorbereitete Kleinwasserfahrzeuge 240, 250, 260 aufnehmen.

Fig. 9 in der seitlichen Ansicht ist die Aufnahmerampe 10 mit dort befindlichem Kleinwasserfahrzeug 270 gezeigt.

### Bezugszeichen

- 10: Aufnahmerampe
- 20: Aufnahmevorrichtung
- 30: erster Antrieb
- 40: Heckklappe
- 50: mittleres Achselement
- 60: seitliches Achselement
- 70: erstes Rollenelement
- 80: zweites Rollenelement
- 90: Federmodul
- 100: Zahnriemen
- 110: Schwenkachse
- 130: erste Heckklappenachse
- 140: zweite Heckklappenachse
- 150: drittes Rollenelement
- 160: Fender
- 170: Antriebszahnriemen
- 180: Modulrahmen
- 190: Kontaktelement
- 200: Gelenk
- 210: Bremskeil
- 220: Bremsmotor
- 230: Spannelement
- 240: Kleinwasserfahrzeug
- 250: Kleinwasserfahrzeug
- 260: Kleinwasserfahrzeug
- 270: Kleinwasserfahrzeug
- 280: Aufnahmerichtung

## Patentansprüche

1. Überwasserfahrzeug mit einer Aufnahmerampe (10) für ein Kleinwasserfahrzeug (240, 250, 260, 270), wobei das Überwasserfahrzeug zur Aufnahme von verschiedenen Kleinwasserfahrzeugen (240, 250, 260, 270) ausgebildet ist, wobei die Aufnahmerampe (10) eine Aufnahmerichtung (280) aufweist, wobei das Kleinwasserfahrzeug (240, 250, 260, 270) entlang der Aufnahmerichtung (280) in die Aufnahmerampe (10) aufgenommen wird, wobei die Aufnahmerampe (10) eine erste Aufnahmevorrichtung (20) aufweist, wobei die erste Aufnahmevorrichtung (20) 8 bis 200 Achsenbaugruppen aufweist, wobei jede Achsenbaugruppe ein mittleres Achselement (50) aufweist, wobei das mittlere Achselement (50) quer zur Aufnahmerichtung (280) angeordnet ist, wobei das mittlere Achselement (50) horizontal angeordnet ist, wobei die Achsenbaugruppe zwei seitliche Achselemente (60) aufweist wobei das mittlere Achselement (50) wenigstens ein erstes Rollenelement (70) und jedes seitliche Achselement (60) wenigstens ein zweites Rollenelement (80) aufweist, wobei die ersten Rollenelemente (70) und die zweiten Rollenelemente (80) zum Kontakt mit dem Kleinwasserfahrzeug (240, 250, 260, 270) ausgebildet sind, wobei das mittlere Achselement (50) an beiden Enden jeweils über eine mechanische Kopplung mit den seitlichen Achselementen (60) verbunden ist, sodass das mittlere Achselement (50) und die seitlichen Achselemente (60) gemeinsam drehbar sind, wobei die seitlichen Achselemente (60) relativ zum mittleren Achselement (50) schwenkbar sind, wobei die erste Aufnahmevorrichtung (20) einen ersten Antrieb (30) aufweist, wobei der erste Antrieb (30) mit einem mittleren Achselement (50) kraftschlüssig verbunden ist, wobei jeweils genau zwei benachbarte mittlere Achselemente (50) derart miteinander verbunden sind, dass die jeweils genau zwei benachbarten mittleren Achselemente (50) gemeinsam rotierend verbunden sind.

2. Überwasserfahrzeug nach Anspruch 1, **dadurch gekennzeichnet, dass** jedes mittlere Achselement (50), welches zu zwei weiteren mittleren Achselementen (50) benachbart angeordnet ist, eine erste Verbindungsvorrichtung zur kraftschlüssigen Verbindung mit einem benachbart angeordneten mittleren Achselement (50) und eine zweite Verbindungsvorrichtung zur kraftschlüssigen Verbindung mit dem anderen, gegenüberliegenden benachbart angeordneten mittleren Achselement (50) aufweist.

3. Überwasserfahrzeug nach Anspruch 2, **dadurch gekennzeichnet, dass** die erste Verbindungsvorrichtung vollständig unterhalb der des höchsten Punktes des ersten Rollenelements (70) angeordnet ist.

4. Überwasserfahrzeug nach einem der vorstehenden Ansprüche, **dadurch gekennzeichnet, dass** die Verbindung zwischen zwei benachbarten mittleren Achselementen (50) mit einem Keilriemen, einem Zahnriemen (100) oder einem Zahnrad hergestellt wird.

5. Überwasserfahrzeug nach einem der vorstehenden Ansprüche, **dadurch gekennzeichnet, dass** die kraftschlüssigen Verbindungen zwischen benachbarten mittleren Achselementen (50) jeweils alternierend auf den gegenüberliegenden Enden der mittleren Achselemente (50) angeordnet sind.

6. Überwasserfahrzeug nach einem der vorstehenden Ansprüche, **dadurch gekennzeichnet, dass** die seitlichen Achselemente (60) durch ein kraftbelastetes Element in einer oberen Position gehalten werden können und durch ein aufgenommenes Kleinwasserfahrzeug (240, 250, 260, 270) in eine variable, von der Form des Rumpfes des Kleinwasserfahrzeugs (240, 250, 260, 270) abhängige Position bewegt werden.

7. Überwasserfahrzeug nach Anspruch 5, **dadurch gekennzeichnet, dass** die seitlichen Achselemente (60) in einem Winkel zwischen 0 ° und 50 ° relativ zum mittleren Achselement (50) bewegbar sind.

8. Überwasserfahrzeug nach einem der vorstehenden Ansprüche, **dadurch gekennzeichnet, dass** jeweils 2 bis 8 Achsenbaugruppen zu einem Modul zusammengefasst sind und jeweils modulweise in die erste Aufnahmevorrichtung (20) eingebaut sind.

9. Überwasserfahrzeug nach einem der vorstehenden Ansprüche, **dadurch gekennzeichnet, dass** die Aufnahmerampe (10) eine Heckklappe (40) aufweist, wobei die Heckklappe (40) wenigstens eine erste Heckklappenachse (130) aufweist, wobei die erste Heckklappenachse (130) wenigstens ein drittes Rollenelement (150) aufweist, wobei die erste Heckklappenachse (130) kraftschlüssig mit dem der ersten Heckklappenachse (130) nächstliegenden mittleren Achselement (50) kraftschlüssig verbunden ist.

10. Überwasserfahrzeug nach Anspruch 9, **dadurch gekennzeichnet, dass** die erste Heckklappenachse (130) auf der Drehachse der Heckklappe (40) angeordnet ist.

11. Überwasserfahrzeug nach einem der Ansprüche 9 bis 10, **dadurch gekennzeichnet, dass** die Heckklappe (40) wenigstens eine zweite Heckklappenachse (140) aufweist, wobei die erste Heckklappenachse (130) und die zweite Heckklappenachse (140) kraftschlüssig miteinander verbunden sind.

12. Überwasserfahrzeug nach einem der vorstehenden Ansprüche, **dadurch gekennzeichnet, dass** die Aufnahmevorrichtung (20) wenigstens eine Bremse, bevorzugt einen Bremskeil (210), zum Abbremsen oder blockieren eines ersten Rollenelements (70) aufweist.

13. Überwasserfahrzeug nach Anspruch 12, **dadurch gekennzeichnet, dass** die Bremse, bevorzugt der Bremskeil (210), elektrisch auslösbar ist.

14. Überwasserfahrzeug nach einem der vorstehenden Ansprüche, **dadurch gekennzeichnet, dass** die Aufnahmerampe (10) eine zweite Aufnahmevorrichtung (20) aufweist, wobei die zweite Aufnahmevorrichtung in Aufnahmerichtung (280) hinter der ersten Aufnahmevorrichtung (20) angeordnet ist, wobei die zweite Aufnahmevorrichtung einen zweiten Antrieb aufweist, sodass die erste Aufnahmevorrichtung (20) und die zweite Aufnahmevorrichtung zusammen oder getrennt betrieben werden können.

## Claims

1. A surface vessel with a pick-up ramp (10) for a small watercraft (240, 250, 260, 270), the surface vessel being designed to pick up various small watercraft (240, 250, 260, 270), the pick-up ramp (10) having a pick-up direction (280), the small watercraft (240, 250, 260, 270) being picked up in the pick-up ramp (10) along the pick-up direction (280), the pick-up ramp (10) having a first pick-up device (20), wherein the first receiving device (20) has 8 to 200 axle assemblies, wherein each axle assembly has a centre axle element (50), wherein the centre axle element (50) is arranged transversely to the receiving direction (280), wherein the centre axle element (50) is arranged horizontally, wherein the axle assembly has two lateral axle elements (60), wherein the centre axle element (50) has at least one first roller element (70) and each lateral axle element (60) has at least one second roller element (80), wherein the first roller elements (70) and the second roller elements (80) are designed for contact with the small watercraft (240, 250, 260, 270), wherein d he centre axle element (50) is connected at both ends to the lateral axle elements (60) in each case via a mechanical coupling, so that the centre axle element (50) and the lateral axle elements (60) are jointly rotatable, wherein the lateral axle elements (60) are pivotable relative to the central axle element (50), wherein the first receiving device (20) has a first drive (30), wherein the first drive (30) is non-positively connected to a central axle element (50), wherein in each case exactly two neighbouring central axle elements (50) are connected to one another in such a way that the in each case exactly two neighbouring central axle elements (50) are connected to rotate together.

2. Surface water vehicle according to claim 1, **characterised in that** each central axle element (50), which is arranged adjacent to two further central axle elements (50), has a first connecting device for force-locking connection to an adjacent central axle element (50) and a second connecting device for force-locking connection to the other, opposite, adjacent central axle element (50).

3. Surface water vehicle according to claim 2, **characterised in that** the first connecting device is arranged completely below the highest point of the first roller element (70).

4. Surface water vehicle according to one of the preceding claims, **characterised in that** the connection between two adjacent central axle elements (50) is produced with a V-belt, a toothed belt (100) or a toothed wheel.

5. Surface water vehicle according to one of the preceding claims, **characterised in that** the force-locking connections between adjacent central axle elements (50) are each arranged alternately on the opposite ends of the central axle elements (50).

6. Surface watercraft according to one of the preceding claims, **characterised in that** the lateral axle elements (60) can be held in an upper position by a force-loaded element and are moved into a variable position dependent on the shape of the hull of the surface watercraft (240, 250, 260, 270) by a small watercraft (240, 250, 260, 270) taken up.

7. Surface water vehicle according to claim 5, **characterised in that** the lateral axle elements (60) can be moved at an angle of between 0° and 50° relative to the central axle element (50).

8. Surface water vehicle according to one of the preceding claims, **characterised in that** in each case 2 to 8 axle assemblies are combined to form a module and are each installed in the first receiving device (20) in modules.

9. Surface water vehicle according to one of the preceding claims, **characterised in that** the receiving ramp (10) has a tailgate (40), wherein the tailgate (40) has at least one first tailgate axle (130), wherein the first tailgate axle (130) has at least one third roller element (150), wherein the first tailgate axle (130) is non-positively connected to the central axle element (50) closest to the first tailgate axle (130).

10. Surface water vehicle according to claim 9, **characterised in that** the first tailgate axle (130) is arranged on the axis of rotation of the tailgate (40).

11. Surface water vehicle according to one of claims 9 to 10, **characterised in that** the tailgate (40) has at least one second tailgate axle (140), wherein the first tailgate axle (130) and the second tailgate axle (140) are non-positively connected to one another.

12. Surface water vehicle according to one of the preceding claims, **characterised in that** the receiving device (20) has at least one brake, preferably a brake wedge (210), for braking or blocking a first roller element (70).

13. Surface craft according to claim 12, **characterised in that** the brake, preferably the brake wedge (210), is electrically releasable.

14. Surface water vehicle according to one of the preceding claims, **characterised in that** the receiving ramp (10) has a second receiving device (20), the second receiving device being arranged behind the first receiving device (20) in the receiving direction (280), the second receiving device having a second drive, so that the first receiving device (20) and the second receiving device can be operated together or separately.

## Revendications

1. Un bateau de surface avec une rampe de ramassage (10) pour une petite embarcation (240, 250, 260, 270), le bateau de surface étant conçu pour ramasser diverses petites embarcations (240, 250, 260, 270), la rampe de ramassage (10) ayant une direction de ramassage (280), les petites embarcations (240, 250, 260, 270) sont ramassées dans la rampe de ramassage (10) le long de la direction de ramassage (280), la rampe de ramassage (10) comporte un premier dispositif de ramassage (20), dans lequel le premier dispositif de réception (20) comporte de 8 à 200 ensembles d'essieux, dans lequel chaque ensemble d'essieux comporte un axe central, dans lequel chaque ensemble d'essieux comporte un axe central, dans lequel chaque ensemble d'essieux comporte un axe central, dans lequel chaque ensemble d'essieux comporte un élément d'essieu central (50), dans lequel l'élément d'essieu central (50) est disposé transversalement à la direction de réception (280), dans lequel l'élément d'essieu central (50) est disposé horizontalement, dans lequel l'ensemble d'essieux comporte deux éléments d'essieu latéraux (60), dans lequel l'élément d'essieu central (50) comporte au moins un premier élément de rouleau (70) et dans lequel chaque élément d'essieu latéral (60) comporte au moins un deuxième élément de rouleau (80), dans lequel les premiers éléments de rouleau (70) et les seconds éléments de rouleau (80) sont conçus pour entrer en contact avec le petit bateau (240, 250, 260, 270), dans lequel d 'élément de l'essieu central (50) est relié aux deux extrémités aux éléments de l'essieu latéral (60) par l'intermédiaire d'un accouplement mécanique, de sorte que l'élément de l'essieu central (50) et les éléments de l'essieu latéral (60) sont rotatifs ensemble, dans lequel les éléments d'essieu latéraux (60) peuvent pivoter par rapport à l'élément d'essieu central (50), dans lequel le premier dispositif de réception (20) a un premier entraînement (30), dans lequel le premier entraînement (30) est relié de manière non positive à un élément d'essieu central (50), dans lequel dans chaque cas exactement deux éléments d'essieu central voisins (50) sont reliés l'un à l'autre de manière à ce que les deux éléments d'essieu central voisins (50) soient reliés pour tourner ensemble.

2. Véhicule de surface selon la revendication 1, **caractérisé par le fait que** chaque élément central de l'essieu (50), qui est disposé à côté de deux autres éléments centraux de l'essieu (50), a un premier dispositif de connexion pour une connexion à force à un élément central de l'essieu adjacent (50) et un deuxième dispositif de connexion pour une connexion à force à l'autre élément central de l'essieu adjacent, opposé (50).

3. Véhicule de surface selon la revendication 2, **caractérisé par le fait que** le premier dispositif de raccordement est placé complètement en dessous du point le plus élevé du premier élément de rouleau (70).

4. Véhicule de surface selon l'une des revendications précédentes, **caractérisé par le fait que** la liaison entre deux éléments centraux adjacents de l'essieu (50) est réalisée par une courroie trapézoïdale, une courroie crantée (100) ou une roue crantée.

5. Véhicule aquatique de surface selon l'une des revendications précédentes, **caractérisé par le fait que** les connexions de verrouillage de force entre les éléments centraux adjacents de l'essieu (50) sont chacune disposées alternativement sur les extrémités opposées des éléments centraux de l'essieu (50).

6. Embarcation de surface selon l'une des revendications précédentes, **caractérisée par le fait que** les éléments latéraux de l'essieu (60) peuvent être maintenus dans une position supérieure par un élément soumis à une force et sont placés dans une position variable dépendant de la forme de la coque de l'embarcation de surface (240, 250, 260, 270) par une petite embarcation (240, 250, 260, 270) prise en charge.

7. Véhicule de surface selon la revendication 5, **caractérisé par le fait que** les éléments latéraux de l'essieu (60) peuvent être déplacés à un angle compris entre 0° et 50° par rapport à l'élément central de l'essieu (50).

8. Véhicule de surface selon l'une des revendications précédentes, **caractérisé par le fait que** dans chaque cas 2 à 8 ensembles d'essieux sont combinés pour former un module et sont chacun installés dans le premier dispositif de réception (20) en modules.

9. Véhicule de surface selon l'une des revendications précédentes, **caractérisé en ce que** la rampe de réception (10) a un hayon (40), dans lequel le hayon (40) a au moins un premier essieu de hayon (130), dans lequel le premier essieu de hayon (130) a au moins un troisième élément de rouleau (150), dans lequel le premier essieu de hayon (130) est relié de manière non positive à l'élément d'essieu central (50) le plus proche du premier essieu de hayon (130).

10. Véhicule de surface selon la revendication 9, **caractérisé par le fait que** le premier essieu (130) du hayon est disposé sur l'axe de rotation du hayon (40).

11. Véhicule de surface selon l'une des revendications 9 à 10, **caractérisé par le fait que** le hayon (40) comporte au moins un second essieu de hayon (140), le premier essieu de hayon (130) et le second essieu de hayon (140) étant reliés l'un à l'autre de manière non positive.

12. Véhicule de surface selon l'une des revendications précédentes, **caractérisé en ce que** le dispositif de réception (20) comporte au moins un frein, de préférence une cale de frein (210), pour freiner ou bloquer un premier élément de rouleau (70).

13. Engin de surface selon la revendication 12, **caractérisé par le fait que** le frein, de préférence la cale de frein (210), est libérable électriquement.

14. Véhicule de surface selon l'une des revendications précédentes, **caractérisé en ce que** la rampe de réception (10) comporte un second dispositif de réception (20), le second dispositif de réception étant disposé derrière le premier dispositif de réception (20) dans la direction de réception (280), le second dispositif de réception ayant un second entraînement, de sorte que le premier dispositif de réception (20) et le second dispositif de réception peuvent être actionnés ensemble ou séparément.
